# EUROPÄISCHE PATENTANMELDUNG

(11) **EP 1 790 814 A1**
(43) Veröffentlichungstag der Anmeldung: **30.05.2007**
(21) Anmeldenummer: 05025664.3
(22) Anmeldetag: 24.11.2005
(51) Int. Cl.: E05F 15/16

(54) **Garagentorantrieb mit Leuchteinheit**

(71) Anmelder: Marantec Antriebs- und Steuerungstechnik GmbH & Co. KG., 33428 Marienfeld (DE)
(72) Erfinder: Hörmann, Michael, 33813 Oerlinghausen (DE)
(74) Vertreter: Laufhütte, Dieter

(57) **Zusammenfassung**

Die Erfindung betrifft einen Garagentorantrieb mit einem Gehäuse und mit mindestens einer Leuchteinheit. Erfindungsgemäß ist mindestens ein Aufsteckplatz zur mechanischen und elektrischen Verbindung mit einer Leuchteinheit in mindestens eine Aufnahme am Gehäuse einsetzbar.

## Beschreibung

Die Erfindung betrifft einen Garagentorantrieb mit einem Gehäuse und mit mindestens einer Leuchteinheit.

Es ist bereits bekannt, Garagentorantriebe mit einer Leuchteinheit zur Beleuchtung der Garage zu kombinieren. Dabei sind die bekannten Leuchteinheiten in der Regel in dem Gehäuse des Garagentorantriebs integriert. Dafür muß ein Teil des Gehäuses entsprechende Fassungen für die Leuchtmittel aufweisen und es muß ein Teil des Gehäuses als lichtdurchlässige Abdeckung ausgebildet sein. Hierdurch baut der Garagentorantrieb insgesamt groß. Aufgrund der integrierten Leuchteinheit im Gehäuse wird der Gesamtantrieb auch verteuert. Schließlich ist es vergleichsweise aufwendig, defekte Leuchtmittel auszuwechseln, da die lichtdurchlässige Abdekkung vom Gehäuse abgenommen werden muß und das Leuchtmittel aus der Fassung geschraubt werden muß, um es durch das neue Leuchtmittel zu ersetzen.

Aus der DE 203 05 579 U ist bereits ein Garagentorantrieb mit Leuchteinheit bekannt, bei dem am Gehäuse mehrere Aufsteckplätze zur mechanischen und elektrischen Verbindung der aufsteckbar und abnehmbar ausgebildeten Leuchteneinheit fest integriert sind. Hier wird jeweils eine steckfertige Verkabelung im Gehäuse vorgesehen, in die dann die Leuchteinheit einsteckbar ist. Insbesondere bei modular aufgebauten Garagentorantriebsgehäusen, die für unterschiedliche Typen von Garagentorantrieben verwendbar sein sollen, sind mehrere Aufsteckplätze vorgesehen, auf die nur nach Bedarf entsprechende Leuchteinheiten aufsteckbar sind. Das bedeutet, daß beispielsweise bei Vorsehen von sechs Aufsteckplätzen und Einstecken von zwei Leuchteinheiten vier Aufsteckplätze ungenutzt sind. Diese Aufsteckplätze sind allerdings alle vorverkabelt und mit elektrischen Anschlussklemmen versehen.

Die Aufgabe der vorliegenden Erfindung besteht darin, einen gattungsgemäßen Garagentorantrieb mit Leuchteinheit derart weiterzubilden, daß auch bei Vorsehen mehrerer Aufsteckplätze am Gehäuse der Aufwand für die Vorrüstung des Gehäuses möglichst weitgehend minimiert wird.

Erfindungsgemäß wird diese Aufgabe dadurch gelöst, daß bei einem gattungsgemäßen Garagentorantrieb in mindestens einer Aufnahme am Gehäuse mindestens ein Aufsteckplatz zur mechanischen und elektrischen Verbindung mit einer Leuchteneinheit einsetzbar ist. Entsprechend der erfindungsgemäßen Lösung sind am Gehäuse lediglich mechanische Aufnahmen vorzusehen, die bei der Formgebung des Gehäuses gleich berücksichtigt werden können. Diese Aufnahme dient lediglich zur mechanischen Aufnahme, jedoch nicht zur elektrischen Verbindung. Damit entfallen bei den Aufnahmeplätzen die entsprechenden Verkabelungen und das entsprechende Einbauen und Vorsehen von elektrischen Kontakten. Die elektrische Kontaktierung erfolgt erfindungsgemäß durch getrennt aufsteckbare Aufsteckplätze, die der mechanischen und elektrischen Verbindung mit jeweiligen Leuchteneinheiten dienen. Sie werden mechanisch in die entsprechende Gehäuseaufnahme gesteckt und dort verrastet. Diese Aufsteckplätze, die nur in der Anzahl im Gehäuse auf die Aufnahmen aufgesteckt werden müssen, die dann später tatsächlich Leuchteinheiten tragen sollen, sind mit einer elektrischen Verkabelung mit der Stromquelle verbunden. Hierdurch kann der Montageaufwand für das Gehäuse des Garagentorantriebs weiter vereinfacht werden.

Vorteilhafte Ausgestaltungen der Erfindung ergeben sich aus den sich an den Hauptanspruch anschließenden Unteransprüchen. So kann die Leuchteneinheit aus einer auf einen Aufsteckplatz aufsteckbaren und verrastbaren Lampenfassung für eine Glühlampe bestehen.

Weitere Merkmale, Einzelheiten und Vorteile der Erfindung ergeben sich aus dem in der Zeichnung dargestellten Ausführungsbeispiel. Es zeigen:
- Figur 1:: einen Garagentorantrieb mit angesetzten Leuchteneinheiten geöffnet in Ansicht von oben,
- Figur 2:: ein Detail des Garagentorantriebs gemäß Figur 1,
- Figur 3:: ein Detail des Garagentorantriebs gemäß Figur 1 mit eingestecktem Aufsteckplatz und
- Figur 4, 5:: unterschiedliche perspektivische Darstellungen eines Aufsteckplatzes zur Verwendung im erfindungsgemäßen Garagentorantrieb.

In Figur 1 ist ein Garagentorantrieb 10 dargestellt, der innerhalb des Gehäuses 12, von dem nur die Unterseite dargestellt ist, einen Motor 14 aufnimmt und über diesen ein entsprechendes Zugmittel 16 antreibt, welches in hinlänglich bekannter Art und Weise in einer entsprechend C-förmigen Schiene (14) verläuft. Da Garagentorantriebe dieser Bauart weitgehend bekannt sind, erübrigt sich an dieser Stelle ein ausführliche Beschreibung. Hinsichtlich des Aufbaus eines Torantriebsgehäuses für einen derartigen Garagentorantrieb wird beispielsweise auf die DE 203 03 315 U verwiesen. Dort ist insbesondere der modulare Aufbau eines entsprechendes Gehäuses für einen Garagentorantrieb im Einzelnen dargestellt.

Im Bereich des Gehäuses 12 sind, wie beispielsweise aus der Figur 2 ersichtlich eine Reihe von Aufnahmen 18 vorgesehen, in welchen einsteckbare Aufsteckplätze 20 aufsteckbar sind. Die Aufnahmen 18 sind an vorbestimmten Stellen des Gehäuses 12 vorgesehen. In der Darstellung gemäß Figur 2 ist nur eine Aufnahme zu sehen. Im hier dargestellten Ausführungsbeispiel können aber beispielsweise vier Aufnahmen 18 vorgesehen sein, wobei diese symmetrisch am Rand des Gehäuses angeordnet sind. Bei einer modularen Erweiterung des Gehäuses können auch beliebig mehr Aufnahmen vorgesehen sein. Je nach Bedarf werden nun Aufsteckplätze 20 in die Aufnahmen gesteckt, um auf diese Aufsteckplätze mit Strom zu versorgende Leuchteinheiten aufsetzen zu können. In Figur 3 ist beispielhaft ein Aufsteckplatz 20 in eine entsprechende Aufnahme 18 des Gehäuses eingesetzt.

Der genaue Aufbau des Aufsteckplatzes 20 ergibt sich aus den Figuren 4 und 5. Der Aufsteckplatz 20 ist als Spritzgußteil ausgeführt und weist zum einen zwei zylinderförmige Vorsprünge 22 auf, die in entsprechende Ausnehmungen in der gehäuseseitigen Aufnahme 18 einsteckbar sind, um hier eine mechanische Sicherung im Gehäuse 12 zu ermöglichen. Seitlich sind am Aufsteckplatz 20 bewegliche Zungen 24 vorgesehen, die Rastvorsprünge 26 zum Verrasten mit entsprechenden vorspringenden Nasen 28 im Bereich der gehäuseseitigen Aufnahmen (vgl. Figur 2) aufweisen. Die Aufsteckplätze weisen darüber hinaus elektrische Kontakte 30 auf, wobei diese elektrischen Kontakte 30 über ein Stromversorgungskabel 32 mit Strom versorgt werden. Das Stromversorgungskabel 32 ist dann jeweils an eine Stromversorgung im Gehäuse 12 (in nicht näher dargestellter Art und Weise) angeschlossen. Auf den Aufsteckplatz 20 sind jeweils Lampenfassungen 34 aufsteckbar, die beispielsweise als Lampenfassungen für Glühlampen 26 ausgebildet sind.

## Patentansprüche

1. Garagentorantrieb mit einem Gehäuse und mit mindestens einer Leuchteinheit,
**dadurch gekennzeichnet,**
**dass** in mindestens eine Aufnahme am Gehäuse mindestens ein Aufsteckplatz zur mechanischen und elektrischen Verbindung mit einer Leuchteinheit einsetzbar ist.

2. Garagentorantrieb nach Anspruch 1, **dadurch gekennzeichnet, dass** der Aufsteckplatz mechanisch mit der Aufnahme am Gehäuse lösbar verbindbar ist.

3. Garagentorantrieb nach Anspruch 2, **dadurch gekennzeichnet, dass** die mechanische Verbindung eine Rastverbindung ist.

4. Vorrichtung nach einem der Ansprüche 1 bis 3, **dadurch gekennzeichnet, dass** der Aufsteckplatz elektrische Kontakte zur Stromversorgung der auf diese aufsteckbaren Leuchteneinheit trägt.

5. Vorrichtung nach Anspruch 4, **dadurch gekennzeichnet, dass** die elektrischen Kontakte des Aufsteckplatzes über ein Stromversorgungskabel mit Strom versorgt werden.

6. Vorrichtung nach einem der Ansprüche 1 bis 5, **dadurch gekennzeichnet, dass** die Leuchteneinheit aus einer auf einen Aufsteckplatz aufsteckbaren und verrastbaren Lampenfassung für eine Glühlampe besteht.
